# EUROPÄISCHE PATENTSCHRIFT

(11) **EP 0 278 325 B1**
(45) Veröffentlichungstag und Bekanntmachung des Hinweises auf die Patenterteilung: **22.07.1992**
(21) Anmeldenummer: 88101150.6
(22) Anmeldetag: 27.01.1988
(51) Int. Cl.: E02D 29/14

(54) **Rahmen einer Abdeckung für eine durch einen Deckel oder Rost geschützte Öffnung**
Cover frame for an opening shielded by a lid or grating
Cadre d'un dispositif de couverture pour un orifice protégé par un couvercle ou par une grille

(30) Priorität: 02.02.1987 GB 8702224
(43) Veröffentlichungstag der Anmeldung: 17.08.1988
(73) Patentinhaber: VON ROLL AG, 4563 Gerlafingen (CH)
(72) Erfinder: Ferns, Derek, Monmouth Gwent (GB)
(74) Vertreter: EGLI-EUROPEAN PATENT ATTORNEYS

(56) Entgegenhaltungen:
- WO-A-82/04276
- DE-U- 8 609 588
- US-A- 3 217 619
- US-A- 4 591 290

## Beschreibung

Die Erfindung betrifft einen Rahmen einer Abdeckung für eine Oeffnung gemäss dem Oberbegriff des Anspruchs 1.

Die Erfindung betrifft das Gebiet von Einrichtungen, das als Zubehör von Strassenanlagen bezeichnet werden kann. Darunter sind beispielsweise Schachtabdeckungen zur Abdeckung von Schächten, Kanälen und Abläufen zu verstehen. Solche Abdeckungen können jedoch auch auf Plätzen, in Höfen, aber auch in Böden von Gebäuden verwendet werden und dienen dort zum Schutz von Mannlöchern, Kontrollschächten u.dgl. Solche Abdeckungen sind in vielen Ausführungen bekannt und setzen sich im wesentlichen aus einem Rahmen und einem in dem Rahmen eingesetzten Deckel oder Rost zusammen. Insbesondere kann der Rahmen in sehr verschiedener Weise ausgeführt sein, was vor allem vom Einsatzort abhängt. Im wesentlichen besteht der Rahmen aus einem Rohrstück mit einer im wesentlichen senkrecht verlaufenden Rohrachse, an dem eine Auflage für den Deckel oder Rost angeordnet ist. Der Querschnitt des Rohrstückes kann kreisförmig, oval, quadratisch, rechteckig, dreieckig u.dgl. sein.

Gattungsgemässe Rahmen sind in vielen Ausführungen bekannt. Sie sind jedoch gewöhnlich für eine Abstützung auf einem darunterliegenden Fundament oder einem seinerseits auf einem Fundament ruhenden Zwischenring gedacht (s. z. B. US-A-3 217 619) und nicht gut für eine schwimmende Verankerung in der umgebenden Schicht aus Erdreich, Asphalt etc. geeignet, da entsprechende Mittel entweder fehlen oder nur eine Hilfsfunktion haben und nicht spezifisch für den Zweck der schwimmenden Verankerung ausgebildet sind.

Durch die Erfindung soll dagegen ein gattungsgemässer Rahmen geschaffen werden, der sich speziell für die schwimmende Verankerung im Erdreich eignet. Diese Aufgabe wird durch die Erfindung, wie sie in den Ansprüchen gekennzeichnet ist, gelöst.

Erfindungsgemässe Rahmen zeichnen sich dadurch aus, dass sie eine sehr feste, quasi formschlüssige Verbindung mit der umgebenden Schicht eingehen. Zugleich ist die Verbindung jedoch im oberflächennahen Bereich verhältnismässig locker, sodass Verschiebungen an der Oberfläche, z. B. durch Walzen, keine indirekten Auswirkungen auf die Position des Rahmens haben. Dagegen ist die Verankerung so ausgebildet, dass bei hinreichend starker direkter Einwirkung etwa auf den oberen Rand des Rahmens eine Verschiebung desselben möglich ist.

Der Rahmen ist also so verankert, dass unbeabsichtigte Verschiebung desselben durch Einwirkung auf oberflächennahe Bereiche des umgebenden Materials unterbunden, jedoch eine beabsichtigte vertikale Verschiebung des Rahmens zur Niveauanpassung durch direkte Einwirkung auf denselben nicht ausgeschlossen ist.

Die Erfindung ist mit Hilfe von Zeichnungen in Ausführungsbeispielen dargestellt und nachfolgend beschrieben. Es zeigen:
- Fig. 1: einen schematisch dargestellten teilweisen Schnitt eines Rahmens für eine Abdeckung,
- Fig. 2: einen schematisch dargestellten Schnitt der Seitenwand des Rahmens nach Fig. 6,
- Fig. 3: eine Variante der Seitenwand nach Fig. 2,
- Fig. 4: eine weitere Variante der Seitenwand nach Fig. 2,
- Fig. 5: eine dritte Variante der Seitenwand nach Fig. 2,
- Fig. 6: eine schematisch dargestellte Ansicht eines rechteckigen Rahmens in räumlicher Darstellung und
- Fig. 7: eine schematisch dargestellte Ansicht eines weiteren rechteckigen Rahmens in räumlicher Darstellung.

Der in Fig. 1 teilweise dargestellte Rahmen 1 ist ein Teil eines Rechteck- oder Kreis-Rahmens, welcher sich aus einem entsprechend geformten Rohrstück 2 und an der Aussenseite des Rohrstückes 2 angeordneten Lappen 3 zusammensetzt. An der im wesentlichen senkrecht verlaufenden Innenwand sind eine Anzahl Vorsprünge 4 (nur einer dargestellt) vorgesehen, auf denen ein Deckel oder ein Rost (nicht dargestellt) abgestützt werden kann. Hierzu weist der Vorsprung 4 auf seiner Oberseite eine Lagerfläche 5 auf, die in Fig. 1 horizontal verläuft. Die Lagerfläche 5 kann jedoch auch geneigt ausgebildet sein.

Die an der Aussenseite des Rohrstückes 2 angeordneten Lappen 3 erstrecken sich im wesentlichen in horizontaler Richtung und liegen zwischen dem obern Rand 8 und dem untern Rand 9 des Rohrstückes 2. In Fig. 1 sind die Lappen 3 etwa ein Drittel der Höhe H des Rohrstückes 2 vom obern Rand 8 entfernt angeordnet. Zweckmässig ist es, die Distanz der Lappen 3 vom obern Rand 8 etwa 0,2 - 0,8 H auszuführen. Ebenso kann ihre Breite variieren, sie beträgt jedoch zweckmässig nicht mehr als die Hälfte der Gesamthöhe H des Rohrstückes 2.

Zur Abdichtung des Schachtes, den der Rahmen 1 umschliesst, zu der den Rahmen 1 umgebenden Schicht ist an der Aussenseite des Rohrstückes 2 eine Umfangsrille 16 eingearbeitet, in welche ein Weichdichtungsring 17, beispielsweise ein O-Ring, eingelegt ist. Der Weichdichtungsring 17 hat die Aufgabe, das Eindringen von Feuchtigkeit aus dem Schacht mit der Oeffnung 11 zu verhindern.

Wird der Rahmen 1 in den Boden 10 eingesetzt, der beispielsweise aus einer Schicht aus Asphalt, Beton oder aus einem andern Material bestehen kann, kann diese Schicht sich oberhalb und unterhalb der Lappen 3 erstrecken, wodurch der Rahmen sicher gehalten wird. Dadurch, dass die Lappen 3 unterhalb des oberen Randes 8 liegen, ist die Installation, das Entfernen und Anpassen des Rahmens verhältnismässig einfach. Da die Lappen 3 vollständig und allseits vom Bodenmaterial umgeben sind, wird der Rahmen 1 stabil im Boden gehalten, so dass die Gefahr, dass er durch Verkehrsbelastungen beeinträchtigt wird, sehr gering ist.

Wie aus Fig. 2 und 6 ersichtlich ist, können die Lappen 3 mit einen abwärts gerichteten nach aussen konvexen Profil versehen sein, durch welches die Verankerung im Bodenmaterial verbessert wird.

In den Figuren 3, 4 und 5 sind Varianten für die Ausbildung der Lappen 3 dargestellt. In Fig. 3 sind die vorstehenden Lappen im wesentlichen horizontal angeordnet und weisen nur am äussersten Teil ihrer freien Enden nach unten ragende Partien 26 auf.

In Fig. 4 weist der Lappen 3 ein gerades Profil auf, das jedoch dachförmig schräg nach abwärts gerichtet ist.

Der Lappen 3 nach Fig. 5 erstreckt sich im wesentlichen horizontal, wobei eine Partie 27 vertikal nach unten gerichtet ist.

In Fig. 6 ist ein Rahmen 1 mit einem rechteckförmigen Rohrstück 2 perspektivisch dargestellt. Die griffartigen Lappen 3 entsprechend Fig 2 können entweder zusammen mit dem Rohrstück 2 gegossen oder getrennt hergestellt und an die Aussenseite des Rohrstückes 2 angeschweisst, angeschraubt oder angenietet werden.

Der in Fig. 6 dargestellte Rahmen 1 weist ebenfalls ein rechteckoder quaderförmiges Rohrstück 2 auf. Bei der Ausführung nach Fig. 6 sind Lappen 3 horizontal nach aussen gerichtet, die auf der Höhe h unterhalb des oberen Randes 8 des Rahmens 1 angeordnet sind. Auf der Unterseite der Lappen 3 sind nach abwärts und einwärts geneigte Flanken 31 befestigt, welche kegel- oder pyramidenförmig zu einer Spitze 32 auslaufen. Dadurch wird erreicht, dass das Rohrstück 2 leicht nach unten in das Bodenmaterial eingepresst werden kann, während die im wesentlichen horizontalen Lappen 3 eine wirksame Verankerung des Rahmens 1 im Bodenmaterial liefern, wenn das Strassenmaterial aufgefüllt ist. Die kegel- oder pyramidenförmig ausgebildeten Flanken 31 können entweder aus einem Stück gefertigt oder aus mehreren Stücken zusammengesetzt sein. Beide Ausführungen sind in Fig. 6 dargestellt.

## Patentansprüche

1. Rahmen (1) einer Abdeckung für eine Oeffnung (11), die durch einen in dem Rahmen (1) gelagerten Deckel oder Rost (18) geschützt ist, wobei der Rahmen (1) einstückig als die Oeffnung umgebendes Rohrstück (2) mit im wesentlichen senkrechter Achse ausgebildet ist, **dadurch gekennzeichnet, dass** er mehrere von der Aussenfläche des Rohrstücks (2) nach aussen ragende, von dem oberen Ende (8) desselben um eine zwischen 20% und 80% seiner Gesamtlänge betragende Strecke beabstandete, mit Abstand über den Umfang des Rohrstücks (2) verteilte nebeneinander angeordnete Lappen (3) aufweist.

2. Rahmen nach Anspruch 1, **dadurch gekennzeichnet, dass** die Lappen (3) ein nach auswärts konvexes, nach abwärts geneigtes Profil aufweisen.

3. Rahmen nach Anspruch 1, **dadurch gekennzeichnet, dass** die Lappen (3) horizontal ausragende Platten sind.

4. Rahmen nach Anspruch 3, **dadurch gekennzeichnet, dass** an der Unterseite eines Lappens (3) jeweils eine abwärts gerichtete, kegel- oder pyramidenförmige Spitze (32) angeordnet ist.

5. Rahmen nach Anspruch 1, **dadurch gekennzeichnet, dass** unterhalb der Lappen (3) auf der Aussenseite des Rohrstückes (2) eine Rille (16) zur Aufnahme eines Weichdichtungsringes (17) eingearbeitet ist.

## Claims

1. A frame (1) of a cover for an opening (11), which is protected by a lid or a grid (18) mounted in the frame (1), wherein the frame (1) is formed in one piece as a tubular piece (2) surrounding the opening, with a substantially perpendicular axis, characterised in that it has several tabs (3) projecting outwards from the outer face of the tubular place (2), spaced from the upper end (8) of the same by a distance of between 20% and 80% of its complete length, said tabs arranged next to each other and distributed at intervals over the periphery of the tubular piece (2).

2. A frame according to claim 1, characterised in that the tabs (3) have an outwardly convex and downwardly inclined profile.

3. A frame according to claim 1, characterised in that the tabs (3) are horizontally projecting plates.

4. A frame according to claim 3, characterised in that on the lower side of a tab (3) there is arranged in each case a downwardly directed conical or pyramidal point (32).

5. A frame according to claim 1, characterised in that below the tabs (3) on the outer side of the tubular piece (2) there is a groove (16) for receiving a soft packing ring (17).

## Revendications

1. Cadre (1) d'une couverture destinée à une ouverture (11) qui est protégée par un couvercle ou grille (18), montée dans le cadre (1), le cadre (1) étant réalisé d'un seul tenant sous la forme d'une pièce tubulaire (2) entourant l'ouverture, avec axe à peu près vertical, caractérisé en ce qu'il comporte plusieurs pattes (3) juxtaposées espacées, réparties sur le pourtour de la pièce tubulaire (2), en saillie vers l'extérieur de la surface extérieure de la pièce tubulaire (2), d'une distance, par rapport à l'extrémité supérieure (8) de celle-ci, comprise entre 20 % et 80 % de sa longueur totale.

2. Cadre selon la revendication 1, caractérisé en ce que les pattes (3) ont un profil convexe vers l'extérieur, incliné vers le bas.

3. Cadre selon la revendication 1, caractérisé en ce que les pattes (3) sont des plaques faisant saillie horizontalement.

4. Cadre selon la revendication 3, caractérisé en ce que sur la face inférieure de chaque patte (3) il est prévu une pointe (32), conique ou pyramidale, dirigée vers le bas.

5. Cadre selon la revendication 1, caractérisé en ce qu une gorge (16), destinée à loger une bague d'étanchéité souple (17), est ménagée sous la patte (3), sur le côté extérieur de la pièce tubulaire (2).
